# EUROPÄISCHE PATENTSCHRIFT

(11) **EP 1 460 000 B1**
(45) Veröffentlichungstag und Bekanntmachung des Hinweises auf die Patenterteilung: **24.05.2006**
(21) Anmeldenummer: 04006745.6
(22) Anmeldetag: 19.03.2004
(51) Int. Cl.: B65D 47/08, B65D 55/02

(54) **Klappverschluss**
Hinged closure
Bouchage muni d'une charnière

(30) Priorität: 20.03.2003 DE 20304496 U
(43) Veröffentlichungstag der Anmeldung: 22.09.2004
(73) Patentinhaber: Kunststoffwerk Kremsmünster GmbH + Co.KG, 1190 Wien (AT)
(72) Erfinder: Habermann, Manfred, 1190 Wien (AT)
(74) Vertreter: Schieschke, Klaus

(56) Entgegenhaltungen:
- EP-A- 0 515 348
- DE-C- 4 127 855
- DE-U- 29 509 062

## Beschreibung

Die Erfindung bezieht sich auf einen Klappverschluss aus Kunststoff, für einen Behälter, insbesondere eine Flasche, wobei der Verschluss einen umlaufenden Außenbund aufweist, welcher über mindestens einen Vorsprung in mindestens einen Wulstrand des Behälters einlagerbar ist, mit einem über ein Scharnier mit dem Außenbund verbundenen Deckel, welcher eine Grifflasche aufweist und über einen innenseitigen Deckelrand in geschlossenem Zustand hinter einem umlaufenden Vorsprung des Außenbundes arretierbar ist.

Als Stand der Technik ist bereits ein sogenanntes einteiliges Schnappscharnier aus federndem Kunststoff bekannt (DE 31 50 493). Dieses Schnappscharnier ist einteilig mit einem Flaschenverschluss beispielsweise aus Polypropylen gespritzt. Es weist zwei Scharnierteile auf, von denen ein Scharnierteil als Unterteil eines Flaschenverschlusses zum Aufsetzen auf einen Flaschenhals dient, während das andere Scharnierteil einen Deckel zum Verschließen des Unterteils bildet. Es finden langgestreckte Dünnstellen in Form von Filmscharnieren Anwendung, welche die beiden Scharnierteile verbinden.

Weiterer Stand der Technik ist ein Schnappverschluss für Gefäße, insbesondere für Flaschen mit Wulstrand (AT-PS 389 097). Hierbei weist der Verschluss einen vom Verschlussboden abstehenden Mantel auf, welcher in zwei in axialem Abstand voneinander angeordneten Ringbereichen Schnappvorsprünge aufweist. Ein Mantelabschnitt des Verschlusses ist von einer Aufreißlasche gebildet, welche seitlich durch Schwachstellen begrenzt ist, die vom freien Rand des Mantels ausgehen. Als nächstliegen der Stand der Technik ist die Veröffentlichung des Dokuments DE 295 09 062 U anzusehen.

Aufgabe der vorliegenden Erfindung ist es demgegenüber, einem aus einem Außenbund und einem Deckel bestehenden Klappverschluss so weiterzubilden, dass er im ersten Schritt beschädigungsfrei, mit einem Behälter montierbar ist und im zweiten Schritt neben einer Originalitätssicherung eine leichte Handhabung gewährleistet.

Diese Aufgabe wird erfindungsgemäß dadurch gelöst, dass die Grifflasche beidseitig in Längsrichtung des Behälters verlaufende, mit dem Deckel verbundene Sollbruchstellen als Originalitätssicherung aufweist.

Durch diese Merkmale wird gewährleistet, dass der Klappverschluss beschädigungsfrei mit dem oberen Bereich eines Behälters, beispielsweise einer Flasche verbindbar ist, wobei nach Reißen der Originalitätssicherung über die Grifflasche der Deckel auf einfache Weise bedienbar ist.

Die Verstärkung kann in weiterer Ausgestaltung der Erfindung ein innenseitig des Deckels angeordneter Steg sein, wobei dieser Steg zwei durch die Grifflasche voneinander getrennte Bereiche des Deckelrandes miteinander verbindet.

Vorteilhafte Weiterbildungen ergeben sich aus den Unteransprüchen.

Die Erfindung wird nachfolgend anhand eines in der Zeichnung dargestellten Ausführungsbeispiels näher beschrieben. In der Zeichnung zeigen:
- Fig. 1: eine Seitenansicht des erfindungsgemäßen Klappverschlusses in geschlossenem Zustand, mit Schnitt durch den Klappverschluss,
- Fig. 2: die Ansicht nach Fig. 1 mit aufgeklappter Grifflasche,
- Fig. 3: die Ansicht nach Fig. 1 und 2 mit abgehobenem Deckel,
- Fig. 4: eine Draufsicht auf den erfindungsgemäßen Klappverschluss mit geöffnetem Deckel.

In Fig. 1, 2 und 3 ist ein Klappverschluss 1 aus Kunststoff dargestellt, welcher zum Verschluss eines Behälters 2, insbesondere einer Flasche dient. Der Verschluss 1 weist einen umlaufenden Außenbund 5 auf, der über mindestens einen Vorsprung 10 in mindestens einem Wulstrand des Behälters 2 einlagerbar ist.

Weiterhin ist ein Deckel 20 vorgesehen, welcher über ein Scharnier 15, welches beispielsweise als Filmscharnier ausgebildet sein kann, mit dem Außenbund 5 verbunden ist. Dieser Deckel 20 weist eine Grifflasche 22 auf. Über einen innenseitigen Deckelrand 24 ist der Deckel 20 in geschlossenem Zustand hinter einem umlaufenden Vorsprung 26 des Außenbundes 5 arretierbar, wozu der Deckelinnenrand einen Randbereich 24' nach Fig. 3 aufweist, welcher sich in den umlaufenden Vorsprung 26 des Außenbundes 5 einlagern kann.

Die Grifflasche 22 weist nach Fig. 4 beidseitig in Längsrichtung des Behälters 2 verlaufende, mit dem Deckel 20 verbundene Sollbruchstellen 28 als Originalitätssicherung auf. Aus Fig. 4 ist darüber hinaus erkennbar, dass der Deckel 20 im Bereich der Sollbruchstellen 28 mit einer Verstärkung 30 versehen ist. Diese Verstärkung 30 kann als innenseitig des Deckels 20 angeordneter Steg 32 ausgebildet sein. Hierbei verbindet der Steg 32 zwei durch die Grifflaschen 22 voneinander getrennte Bereiche A und B des Deckelrandes 24 miteinander.

Die Grifflasche 22 ist über ein Filmscharnier 34 schwenkbar mit dem Deckel 20 verbunden, wobei dieses Filmscharnier 34 über einen Teil des Umfangs im oberen Bereich des Deckels 20 nach Fig. 4 verläuft.

Insbesondere aus Fig. 3 ist erkennbar, dass der umlaufende Außenbund 5 über einen Ringbereich 36 mit einem Innenbund 38 verbunden ist, welcher den Außenbund 5 überragt und als Führung für einen an der Innenseite des Deckels 20 verlaufenden Verschlussring 40 dient. Hierbei sind der Innenbund 38 innenseitig und der Verschlussring 40 außenseitig abgeschrägt ausgebildet, so dass sich ein leichtes Einführen des Innenbundes 38 in den Verschlussring 20 ergibt, wenn der Deckel 20 gemäß Fig. 3 aus der Offenstellung in die Schließstellung nach Fig. 1 bzw. nach Fig. 2 überführt wird.

Der Ringbereich 36 liegt höher als der Außenbund 5 und ist über eine Seitenwandung 42 mit diesem verbunden. Die Seitenwandung 42 weist den vorerwähnten Vorsprung 26 auf, in welchen zumindest teilweise der Randbereich 24' des Deckels 20 in geschlossenem Zustand nach Fig. 1 bzw. 2 einlagerbar ist.

Aus Fig. 4 ist erkennbar, dass der Deckel 20 innenseitig mehrere, radial verlaufende Rippen 44 aufweist, welche zwischen der Deckelwand 21 und dem Verschlussring 40 angeordnet sind.

Der erfindungsgemäße Klappverschluss wird auf den oberen Bereich eines Behälters 2, beispielsweise einer Flasche aufgepresst, wodurch insbesondere über den Steg 32 der Originalitätsverschluss, d.h. die Sollbruchstellen 28 keine Beschädigung erfahren. Nach Fig. 1 ist damit der Behälter 2 durch den Klappverschluss 1 einwandfrei verschlossen. Wird nun die Grifflasche 22 durch Schwenken um das Filmscharnier 34 aus der Position nach Fig. 1 in die Position nach Fig. 2 bewegt, so reißen die beiden in Fig. 4 dargestellten Sollbruchstellen 32, wonach der Deckel aus der Position nach Fig. 2 in die Position nach Fig. 3 überführt werden kann. Nunmehr kann in dem Behälter 2 befindliches Medium über den Innenbund 38 herausgeschüttet werden.

Zum Verschließen des Klappverschlusses wird der Deckel 20 aus der Position nach Fig. 3 in die Position nach Fig. 2 bewegt, wobei sich der Verschlussring 40 des Deckels 20 innenseitig des Innenbundes 38 anlegt und damit die Position nach Fig. 2 erreicht wird. Nunmehr lässt sich die Grifflasche 22 um das Filmscharnier 34 im Gegenuhrzeigersinn drehen, wonach sich eine Wulst 46 an der Innenseite der Grifflasche 22 in den Vorsprung 26 einlagert und damit die Grifflasche einwandfrei in der geschlossenen Position sichert. Gleichzeitig lagert sich der wulstartige Randbereich 24' des Deckels 20 in dem umlaufenden Vorsprung 26 ein, so dass ein einwandfreier Verschluss des Behälters 2 gewährleistet ist.

## Patentansprüche

1. Klappverschluss (1) aus Kunststoff, für einen Behälter (2), insbesondere eine Flasche,
wobei der Verschluss (1) einen umlaufenden Außenbund (5) aufweist, welcher über mindestens einen Vorsprung (10) in mindestens einen Wulstrand (12) des Behälters (2) einlagerbar ist,
mit einem über ein Scharnier (15) mit dem Außenbund (5) verbundenen Deckel (20), welcher eine Grifflasche (22) aufweist und über einen innenseitigen Deckelrand (24) in geschlossenem Zustand hinter einen umlaufenden Vorsprung (26) des Außenbundes (5) arretierbar ist, wobei
die Grifflasche (22) mit dem Deckel (20) verbundene Sollbruchstellen (28) als Originalitätssicherung aufweist und
der Deckel (20) im Bereich der Sollbruchstellen (28) mit einer Verstärkung (30) versehen ist **dadurch gekennzeichnet dass** die Sollbruchstellen beidseitig der Grifflasche in Längsrichtung des Behälters verlaufen.

2. Klappverschluss nach Anspruch 1, **dadurch gekennzeichnet, dass** die Verstärkung (30) ein innenseitig des Deckels (20) angeordneter Steg (32) ist.

3. Klappverschluss nach Anspruch 2, **dadurch gekennzeichnet, dass** der Steg (32) zwei durch die Grifflasche (22) voneinander getrennte Bereiche (A, B) des Deckelrandes (24) miteinander verbindet.

4. Klappverschluss nach einem oder mehreren der vorhergehenden Ansprüche, **dadurch gekennzeichnet, dass** die Grifflasche (22) über ein Filmscharnier (34) schwenkbar mit dem Deckel (20) verbunden ist.

5. Klappverschluss nach Anspruch 4, **dadurch gekennzeichnet, dass** das Filmscharnier (34) über einen Teil des Umfangs im oberen Bereich des Deckels (20) verläuft.

6. Klappverschluss nach einem oder mehreren der vorhergehenden Ansprüche, **dadurch gekennzeichnet, dass** der umlaufende Außenbund (5) über einen Ringbereich (36) mit einem Innenbund (38) verbunden ist, welcher den Außenbund (5) überragt und als Führung für einen an der Innenseite des Deckels (20) verlaufenden Verschlussring (40) dient.

7. Klappverschluss nach Anspruch 6, **dadurch gekennzeichnet, dass** der Innenbund (38) innenseitig und der Verschlussring (40) außenseitig abgeschrägt sind.

8. Klappverschluss nach Anspruch 6, **dadurch gekennzeichnet, dass** der Ringbereich (36) höher als der Außenbund (5) liegt und über eine Seitenwandung (42) mit diesem verbunden ist.

9. Klappverschluss nach Anspruch 1 und 8, **dadurch gekennzeichnet, dass** die Seitenwandung (42) den Vorsprung (26) aufweist, in welchen zumindest teilweise ein Randbereich (24') des Deckels (20) in geschlossenem Zustand einlagerbar ist.

10. Klappverschluss nach Anspruch 9, **dadurch gekennzeichnet, dass** eine Wulst (46) an der Innenseite der Grifflasche (22) in den Vorsprung (26) im geschlossenen Zustand des Deckels (20) einlagerbar ist.

11. Klappverschluss nach einem oder mehreren der vorhergehenden Ansprüche, **dadurch gekennzeichnet, dass** der Deckel (20) innenseitig mehrere, radial zulaufende Rippen (44) aufweist, welche zwischen der Deckelwand (21) und dem Verschlussring (40) angeordnet sind.

## Claims

1. Hinged closure (1) made from plastic material, for a container (2), in particular a bottle,
wherein the closure (1) has a circumferential outer collar (5), which can be deposited in at least one beaded edge (12) of the container (2) by way of at least one projecting part (10),
having a cover (20) that is connected to the outer collar (5) by way of a hinge (15), has a grip lug (22) and can be arrested in the closed state behind a circumferential projecting part (26) of the outer collar (5) by way of an inside cover edge (24),
wherein the grip lug (22) has predetermined breaking points (28) that are connected to the cover (20) as security of originality, and
the cover (20) is provided with a reinforcement (30) in the region of the predetermined breaking points (28),
**characterised in that** the predetermined breaking points extend on both sides of the grip lug in the longitudinal direction of the container.

2. Hinged closure according to claim 1, **characterised in that** the reinforcement (30) is a web (32) that is arranged on the inside of the cover (20).

3. Hinged closure according to claim 2, **characterised in that** the web (32) connects together two regions (A, B) of the cover edge (24) that are separated from each other by the grip lug (22).

4. Hinged closure according to one or more of the preceding claims, **characterised in that** the grip lug (22) is connected to the cover (20) in a pivoted manner by way of a film hinge (34).

5. Hinged closure according to claim 4, **characterised in that** the film hinge (34) extends over a portion of the circumference in the upper region of the cover (20).

6. Hinged closure according to one or more of the preceding claims, **characterised in that** the circumferential outer collar (5) is connected, by way of an annular region (36), to an inner collar (38) that rises above the outer collar (5) and is used as a guide for a closure ring (40) that extends on the inside of the cover (20).

7. Hinged closure according to claim 6, **characterised in that** the inner collar (38) is bevelled on the inside and the closure ring (40) is bevelled on the outside.

8. Hinged closure according to claim 6, **characterised in that** the annular region (36) lies so that it is higher than the outer collar (5) and is connected to the latter by way of a side wall (42).

9. Hinged closure according to claim 1 and 8, **characterised in that** the side wall (42) has the projecting part (26), into which at least in part an edge region (24') of the cover (20) can be deposited in the closed state.

10. Hinged closure according to claim 9, **characterised in that** a bead (46) on the inside of the grip lug (22) can be deposited in the projecting part (26) in the closed state of the cover (20).

11. Hinged closure according to one or more of the preceding claims, **characterised in that** the cover (20) has on the inside a plurality of ribs (44) that run in radially and are arranged between the cover wall (21) and the closure ring (40).

## Revendications

1. Dispositif de fermeture articulé (1) formé d'une matière plastique, pour un récipient (2), notamment une bouteille,
dans lequel le dispositif de fermeture (1) possède un collet périphérique extérieur (5), qui peut être inséré par l'intermédiaire d'au moins une partie saillante (10) dans au moins un bord à bourrelet (12) du récipient (2), comportant un couvercle (20), qui est relié au collet extérieur (5) par l'intermédiaire d'une charnière (15), comporte une patte de saisie (22), et peut être retenu par l'intermédiaire d'un bord interne de couvercle (24), à l'état fermé, en arrière d'une partie saillante périphérique (26) du collet extérieur (5),
dans lequel la patte de saisie (22) comporte des zones de rupture (28), qui sont reliées au couvercle (20) en tant que système garantissant l'état original, et
le couvercle (20) comporte, dans la région des zones de rupture de consigne (28), un renforcement (30),
**caractérisé en ce que** les zones de rupture s'étendent des deux côtés de la patte de saisie et dans la direction longitudinale du récipient.

2. Dispositif de fermeture articulé selon la revendication 1, **caractérisé en ce que** le renforcement (30) est une barrette (32) disposée sur le côté intérieur du couvercle (20).

3. Dispositif de fermeture articulé selon la revendication 2, **caractérisé en ce que** la barrette (32) relie entre elles deux parties (A, B) du bord (24) du couvercle, qui sont séparées l'une de l'autre par la patte de saisie (22).

4. Dispositif de fermeture articulé selon une ou plusieurs des revendications précédentes, **caractérisé en ce que** la patte de saisie (22) est reliée au couvercle (20) de façon à pouvoir pivoter, par l'intermédiaire d'une charnière en forme de film (34).

5. Dispositif de fermeture articulé selon la revendication 4, **caractérisé en ce que** la charnière en forme de film (34) s'étend sur une portion de la périphérie dans la partie supérieure du couvercle (20).

6. Dispositif de fermeture articulé selon une ou plusieurs des revendications précédentes, **caractérisé en ce que** le collet périphérique extérieur (5) est relié au moyen d'une partie annulaire (36) à un collet intérieur (38), qui fait saillie au-dessus du collet extérieur (5) et sert de guide pour une bague de fermeture (40) qui s'étend sur le côté intérieur du couvercle (20).

7. Dispositif de fermeture articulé selon la revendication 6, **caractérisé en ce que** le collet intérieur (38) est biseauté sur le côté intérieur et que la bague de fermeture (40) est biseautée sur le côté extérieur.

8. Dispositif de fermeture articulé selon la revendication 6, **caractérisé en ce que** la partie annulaire (36) est située à un niveau plus élevé que le collet extérieur (5) et est relié à ce dernier par l'intermédiaire d'une paroi latérale (42).

9. Dispositif de fermeture articulé selon les revendications 1 et 8, **caractérisé en ce que** la paroi latérale (42) comporte la partie saillante (26), dans laquelle, une partie de bord (24') du couvercle (20) peut être insérée au moins partiellement à l'état fermé.

10. Dispositif de fermeture articulé selon la revendication 9, **caractérisé en ce qu'**une proéminence (46) présente sur le côté intérieur de la patte de saisie (22) peut être inséré dans la partie saillante (26) lorsque le couvercle est à l'état fermé.

11. Dispositif de fermeture articulé selon une ou plusieurs des revendications précédentes, **caractérisé en ce que** le couvercle (20) comporte, sur son côté intérieur, plusieurs nervures radiales (44), qui sont disposées entre la paroi (21) du couvercle et la bague de fermeture (40).
